# EUROPÄISCHE PATENTSCHRIFT

(11) **EP 2 511 988 B1**
(45) Veröffentlichungstag und Bekanntmachung des Hinweises auf die Patenterteilung: **19.11.2014**
(21) Anmeldenummer: 11161989.6
(22) Anmeldetag: 12.04.2011
(51) Int. Cl.: H01R 13/508, H01R 13/58

(54) **Leitungsaufnahmevorrichtung mit Zugentlastung**
Line seating with torsion relief
Dispositif de réception de ligne avec décharge de traction

(43) Veröffentlichungstag der Anmeldung: 17.10.2012
(73) Patentinhaber: Siemens Aktiengesellschaft, 80333 München (DE)
(72) Erfinder: Stein, Ulf, 92224, Amberg (DE)

(56) Entgegenhaltungen:
- EP-A1- 0 345 189
- WO-A1-2007/112771
- DE-A1- 10 151 455
- US-A- 4 840 581
- US-A- 5 839 911

## Beschreibung

Die Erfindung betrifft eine Leitungsaufnahmevorrichtung, umfassend ein erstes Gehäuseteil, ein zweites Gehäuseteil, einen Einführkanal für eine Leitung und ein Zugentlastungsmittel.

Derartige Leitungsaufnahmevorrichtungen sind aus dem Stand der Technik, beispielsweise als ein Steckergehäuse mit Zugentlastung, wie z.B. das Schuko-Stecksystem, bekannt. Bei den bisherigen Lösungen verwenden die Leitungsaufnahmevorrichtungen mindestens zwei getrennte Verschraubungen, eine erste Verschraubung wird für eine Zugentlastung der Leitung benötigt und eine zweite Verschraubung wird für das Verschließen eines Gehäuses der Leitungsaufnahmevorrichtung benötigt. Durch die mindestens zwei voneinander getrennten Verschraubungsmechanismen wird bei einer Montage eines Kabels oder Leitung in eine derartige Leitungsaufnahmevorrichtung ein erhöhter Zeitbedarf gefordert.

Aus der US 5,839,911 A ist ein Gehäuse für einen Steckverbinder bekannt, bei welchem ein erster Gehäuseteil mit einem zweiten Gehäuseteil über ein Scharnier verbunden ist. Ein Verrastmittel kann von außen auf das Gehäuse aufgesteckt werden um gleichzeitig die beiden Gehäuseteile zusammenzuhalten und eine Zugentlastung für ein Kabel zu bilden.

Es ist Aufgabe der vorliegenden Erfindung, eine alternative Lösung zu der US 5,839,911 A bekannten Lösung zu finden, wobei das Zugentlastungsmittel sich innerhalb des Gehäuses befindet.

Die Aufgabe wird mit einer Leitungsaufnahmevorrichtung, mit den Merkmalen des Anspruchs 1 gelöst.

Erfindungsgemäß wird bei der Leitungsaufnahmevorrichtung eine Alternative für die Funktion einer Zugentlastung der Leitung und die Funktion für das Schließen eines Gehäuses in einem Arbeitsgang bereitgestellt.

Das erste Gehäuseteil ist mit dem zweiten Gehäuseteil schwenkbar verbunden, um beide Gehäuseteile zu einem Gehäuse zusammenklappen. Ist die Leitung über den Einführkanal in die Leitungsaufnahmevorrichtung eingeführt worden, so kann beispielsweise das erste Gehäuseteil über einen Schwenkmechanismus auf das zweite Gehäuseteil umgeklappt werden und durch Betätigen eines weiteren Mechanismus wird das Zugentlastungsmittel von der ersten Position in die zweite Position verschoben, wobei quasi zeitgleich die Zugentlastung für die Leitung entsteht und die beiden Gehäuseteil zu einem Gehäuse miteinander verriegelt werden.

In einer weiteren Ausgestaltungsvariante sind die Verriegelungsmittel als T-förmige Riegel und die Haltemittel als Längsschlitze mit Ausnehmungen an der ersten Position ausgestaltet. Dabei weist das Zugentlastungsmittel die Verriegelungsmittel als T-förmige Riegel auf und die Gehäuseteile weisen je ein Haltemittel ausgestaltet als Längsschlitze in den Gehäuseteilen auf. Um beispielsweise ein Zuklappen der Gehäuseteile, wenn sich das Zugentlastungsmittel in der ersten Position befindet, zu ermöglichen, weist das Haltemittel mit seinem Längsschlitz beispielsweise zwei quer zum Längsschlitz angeordnete Ausnehmungen auf, welche es ermöglichen, dass der T-förmige Riegel an der Stelle der Ausnehmungen das Gehäuse durchdringen kann.

Bevorzugt weist das Zugentlastungsmittel einen Gewindeabschnitt auf, durch welche eine Schraube geführt wird. Um das Zugentlastungsmittel von der ersten Position in die zweite Position zu bringen, kann eine Schraube verwendet werden, welche in den Gewindeabschnitt eingeschraubt wird und durch Drehen, beispielsweise im Uhrzeigersinn, das Zugentlastungsmittel von der ersten Position in die zweite Position verschiebt. Für diese Verschiebung ist bei zusammengeklappten Gehäuseteilen, das Zugentlastungsmittel derart zwischen den Gehäuseteilen gelagert, dass es quer zu einer Längsachse des Einführkanals verschiebbar ist.

Um eine Montage einer Leitung in eine derartige Leitungsaufnahmevorrichtung weiter zu vereinfachen, ist das Zugentlastungsmittel U-förmige ausgestaltet. Bei dieser U-förmigen Ausgestaltung ist es von Vorteil, dass die Leitung bei geöffnetem Gehäuse, also beispielsweise bei auseinander geklapptem erstem und zweitem Gehäuseteil in die Öffnung des U's eingelegt werden kann.

Um die Leitungsaufnahmevorrichtung, beispielsweise für Stecksysteme, in elektrischen Anlagen einzusetzen, weist diese eine Aufnahme zur Aufnahme eines Steckverbinders auf. Insbesondere zur Stromversorgung von elektrischen Geräten, insbesondere in der Prozessautomatisierung, kann die erfindungsgemäße Leitungsaufnahmevorrichtung mit seinem Steckverbinder als ein Anschluss-Stecker für Stromversorgungsbaugruppen eines modular aufgebauten Automatisierungssystems verwendet werden. Durch diese Art der Leitungsaufnahmevorrichtung wird eine einfache, schnelle Montage bzw. Demontage und eine Erleichterung der Verdrahtungsarbeiten realisiert. Durch das verschiebbare Zugentlastungsmittel zeigt sich als weiterer Vorteil, dass man einen Bereich an möglichen Querschnitten von Leitungen oder einzelnen Adern abdecken kann. Die U-förmige Ausgestaltung des Zugentlastungsmittels lässt es beispielsweise zu drei einzelne Leiter von je 1,5 mm² bis zu einem ganzen Kabel oder einer Leitung mit einem Gesamt-Durchmesser von 9 mm sicher vor Zug zu entlasten.

Nachdem beispielsweise die drei einzelnen elektrischen Leiter angeschlossen sind, kann das erste Gehäuseteil, beispielsweise als Deckel geschlossen werden und die Schraube wird nun so lange im Uhrzeigersinn gedreht, bis ein Gegenmoment dem Installateur signalisiert, die Zugentlastung ist festgezogen. Bei diesem Festziehen der Zugentlastung wurde gleichzeitig über die Verriegelungs- und Haltemittel das erste Gehäuseteil mit dem zweiten Gehäuseteil verriegelt.

Die Zeichnung zeigt ein Ausführungsbeispiel einer Leitungsaufnahmevorrichtung in Form eines Anschluss-Steckers für Stromversorgungsbaugruppen eines Automatisierungssystems. Die Figuren 1 bis 6 sind in einer perspektivischen Darstellung abgebildet. Es zeigt:
- FIG 1: die Leitungsaufnahmevorrichtung mit geschlossenen Gehäuseteilen,
- FIG 2: die Leitungsaufnahmevorrichtung mit einem aufgeklappten ersten Gehäuseteil,
- FIG 3: die Leitungsaufnahmevorrichtung in einem geöffneten Zustand, wobei das erste Gehäuseteil nicht eingezeichnet ist,
- FIG 4: das Zugentlastungsmittel mit Schraube,
- FIG 5: die Leitungsaufnahmevorrichtung in einer Schnittdarstellung, wobei der Schnitt durch das Zugentlastungsmittel geht und sich das Zugentlastungsmittel in einer ersten Position befindet und
- FIG 6: analog zu FIG 5 eine Schnittdarstellung, wobei sich das Zugentlastungsmittel in einer zweiten Position befindet.

Gemäß FIG 1 ist eine Leitungsaufnahmevorrichtung 10 in Form eines Anschluss-Steckers für eine Stromversorgungsbaugruppe eines Automatisierungssystems dargestellt. Die Leitungsaufnahmevorrichtung 10 umfasst ein erstes Gehäuseteil 1, ein zweites Gehäuseteil 2, einen Einführkanal 3 für eine Leitung 4 und ein Zugentlastungsmittel 5, welches verschiebbar zwischen dem ersten Gehäuseteil 1 und dem zweiten Gehäuseteil 2 angeordnet ist. Das erste Gehäuseteil 1 weist einen ersten Längsschlitz 71 auf, wobei ein erster Riegel 61, welcher T-förmig ausgestaltet ist, durch eine erste Ausnehmung 81 und einer zweiten Ausnehmung 82 den ersten Längsschnitt 71 quer durchdringen kann. Die Leitung 4 wird parallel zu einer Längsachse 3a in den Einführkanal 3 eingeführt. Für eine elektrische Verbindung von Einzelleitungen steht ein Steckverbinder 16 mit Schraubklemmverbindungen zur Verfügung.

Die FIG 2 zeigt den aus FIG 1 bekannten Anschluss-Stecker in einer leicht perspektiv veränderten Darstellung mit geöffnetem ersten Gehäuseteil 1. Das Zugentlastungsmittel 5 ist U-förmig ausgestaltet, um die Leitung 4 in das Zugentlastungsmittel 5 einzulegen. Eine Aufnahme 15 erlaubt es, den Steckverbinder 16 in die Aufnahme 15 einzustecken. Eine Verrastnase 17 sorgt dafür, dass bei eingestecktem Steckverbinder 16 dieser in der Aufnahme 15 verbleibt. Für das sichere Anstecken des Anschluss-Steckers, beispielsweise in eine Stromversorgungsbaugruppe, weist das zweite Gehäuseteil 2 einen Führungsbolzen 20 auf.

Gemäß FIG 3 ist der erste Gehäuseteil 1 in einer perspektivischen Draufsicht dargestellt. Die eingelegte Leitung 4 weist drei einzelne Adern auf, welche an eine L+-Klemme, eine M-Klemme und an eine Erd-Klemme angeschlossen sind. Das Zugentlastungsmittel 5 ist derart in das erste Gehäuseteil 1 eingebettet, dass es sich quer zu der Längsachse 3a des Einführkanals 3 verschieben lässt. Ein Einführquerschnitt des Einführkanals 3 wird bei verschieben des Zugentlastungsmittel kleiner und durch den kleiner werdenden Einführquerschnitt kann die Leitung 4 in den Einführkanal 3 mit dem verschobenen Zugentlastungsmittel 5 eingeklemmt werden.

FIG 4 zeigt das Zugentlastungsmittel 5 in einer Einzeldarstellung. Für einen Eingriff und für ein Zusammenwirken mit den Haltemitteln 7 in den Gehäuseteilen 1, 2 weist das Zugentlastungsmittel 5 einen ersten Riegel 61, einen zweiten Riegel 62, einen dritten Riegel 63 und einen vierten Riegel 64 auf, wobei diese Riegel jeweils T-förmig ausgestaltet sind. Ein im Zugentlastungsmittel 5 angeordneter Gewindeabschnitt 13 nimmt eine Schraube 14 auf.

Gemäß den Figuren 5 und 6 wird die Funktionsweise des verschiebbaren Zugentlastungsmittels 5 dargestellt. FIG 5 ist eine Schnittdarstellung des Anschluss-Steckers mit Schnitt durch das Zugentlastungsmittel 5 quer zur Längsachse 3a, wobei die Schnittdarstellung der FIG 5 das Zugentlastungsmittel 5 in einer ersten Position 11 darstellt und die FIG 6 das Zugentlastungsmittel in einer zweiten Position 12 darstellt. Das Zugentlastungsmittel 5 ist bei zusammengeklappten Gehäuseteilen 1, 2 derart zwischen dem ersten und zweiten Gehäuseteil gelagert, dass es quer zu der Längsachse 3a des Einführkanals 3 verschiebbar ist.

In der ersten Position 11 ragen die T-förmigen Riegel 61 bis 64 aus dem ersten Längsschlitz 71 bzw. dem zweiten Längsschlitz 72 an Ausnehmungen, wie z.B. der ersten Ausnehmung 81 und der zweiten Ausnehmung 82, heraus. Die Schraube 14 ist durch das Zugentlastungsmittel 5 geführt und durch den Gewindeabschnitt 13 gedreht. Durch weiteres Drehen der Schraube 14 im Uhrzeigersinn verschiebt sich das Zugentlastungsmittel in Richtung des Schraubenkopfes, weil das Schraubenende an einem Widerlager 22 im zweiten Gehäuseteil 2 auf einen Widerstand trifft. Durch stetiges Drehen im Uhrzeigersinn wandert also das Zugentlastungsmittel 5 von der ersten Position 11 in die zweite Position 12, dabei wird kontinuierlich der Einführungsquerschnitt des Einführungskanals 3 verengt. Zeitgleich schieben sich die T-förmigen Riegel 61 bis 64 von den entsprechenden Ausnehmungen weg und gleiten auf in den Längsschlitzen 71 und 72 angebrachten Rippen, so dass ein Trennen der Gehäuseteile 1 und 2 nicht mehr möglich ist. Das Zugentlastungsmittel 5 befindet sich gemäß FIG 6 nun in der zweiten Position 12. Die ebenfalls in die zweite Position 12 verschobenen T-förmigen Riegel 61 bis 64 wirken zusammen mit den Rippen in den Längsschlitzen 71, 72 dafür, dass der erste Gehäuseteil 1 mit dem zweiten Gehäuseteil 2 verriegelt ist. Optional kann der Anschluss-Stecker derart ausgestaltet werden, dass er beim Schließen des ersten Gehäuseteils 1 auf den zweiten Gehäuseteil 2 ein spürbares Rasten verursacht. Hierzu ist im zweiten Gehäuseteil 2 eine Einrastöffnung 21 angeordnet. Der erste Gehäuseteil 1 weist dann dementsprechend eine weitere Einrastnase zum Einrasten in die Einrastöffnung 21 auf. Als weiterer Vorteil kann genannt werden, dass der Installateur eine zusätzliche optische Rückmeldung, dass die beiden Gehäuseteile 1, 2 miteinander verriegelt sind, dadurch erfährt, dass in dem ersten Längsschlitz 71 und in dem zweiten Längsschlitz 72 die T-förmigen Riegel 61 bis 64 sichtbar verschoben sind.

## Patentansprüche

1. Leitungsaufnahmevorrichtung (10), umfassend
- ein erstes Gehäuseteil (1),
- ein zweites Gehäuseteil (2),
- einen Einführkanal (3) für eine Leitung (4),
- ein Zugentlastungsmittel (5),
wobei das Zugentlastungsmittel (5) ausgestaltet ist, um es von einer ersten Position (11) in eine zweite Position (12) zu verschieben, wobei es derart ausgestaltet ist, dass
- in der ersten Position (11) die Leitung (4) über den Einführkanal (3) eingeführt werden kann und
- in der zweiten Position (12) die Leitung (4) in den Einführkanal (3) eingeklemmt wird,
dabei weist das Zugentlastungsmittel (5) weiterhin ein Verriegelungsmittel (6) auf, welches beim Übergang von der ersten Position (11) in die zweite Position (12) derart mit in dem ersten Gehäuseteil (1) und dem zweiten Gehäuseteil (2) angeordneten Haltemitteln (7) zusammenwirkt, dass die Gehäuseteile (1, 2) miteinander verriegelt sind,
wobei das erste Gehäuseteil (1) mit dem zweiten Gehäuseteil (2) schwenkbar verbunden ist um beide Gehäuseteile (1,2) zu einem Gehäuse zusammenzuklappen,
**dadurch gekennzeichnet, dass** bei zusammengeklappten Gehäuseteilen (1, 2), das Zugentlastungsmittel (5) derart zwischen den Gehäuseteilen (1,2) gelagert ist, das es quer zu einer Längsachse (3a) des Einführkanals (3) verschiebbar ist.

2. Leitungsaufnahmevorrichtung (10) nach Anspruch 1, wobei die Verriegelungsmittel (6) als T-förmige Riegel (61,...,64) und die Haltemittel (7) als Längschlitze (71, 72) mit Ausnehmungen (81, 82) an der ersten Position (11) ausgestaltet sind.

3. Leitungsaufnahmevorrichtung (10) nach Anspruch 1 oder 2, wobei das Zugentlastungsmittel (5) einen Gewindeabschnitt (13) aufweist, durch welchen eine Schraube (14) geführt wird.

4. Leitungsaufnahmevorrichtung (10) nach einem der Ansprüche 1 bis 3, wobei das Zugentlastungsmittel (5) U-förmig ausgestaltet ist.

5. Leitungsaufnahmevorrichtung (10) nach einem der Ansprüche 1 bis 4, aufweisend eine Aufnahme (15) zur Aufnahme eines Steckverbinders (16).

## Claims

1. Line receptacle device (10), comprising
- a first housing part (1),
- a second housing part (2),
- an entry channel (3) for a line (4),
- a strain relief means (5),
wherein the strain relief means (5) is embodied to enable it to be moved from a first position (11) into a second position (12), wherein it is embodied such that
- in the first position (11) the line (4) can be introduced via the entry channel (3) and
- in the second position (12) the line (4) is clamped into the entry channel (3),
in this embodiment the strain relief means (5) also has a locking means (6) which, on transition from the first position (11) into the second position (12), interacts with retaining means (7) disposed in the first housing part (1) and the second housing part (2) such that the housing parts (1, 2) are locked together, wherein the first housing part (1) is pivotably connected to the second housing part (2) in order to allow the two housing parts (1, 2) to be folded together into a housing,
**characterised in that**
when the housing parts (1, 2) are folded together, the strain relief means (5) is supported between the housing parts (1, 2) such that it is able to be moved transversely to a longitudinal axis (3a) of the entry channel (3).

2. Line receptacle device (10) according to claim 1, wherein the locking means (6) are embodied as T-shaped catches (61,...,64) and the retaining means (7) as longitudinal slots (71, 72) with recesses (81, 82) at the first position (11).

3. Line receptacle device (10) according to claim 1 or 2, wherein the strain relief means (5) has a threaded section (13) through which a screw (14) is passed.

4. Line receptacle device (10) according to one of claims 1 to 3, wherein the strain relief means (5) is embodied in a U shape.

5. Line receptacle device (10) according to one of claims 1 to 4, having a receptacle (15) for receiving a plug connector (16).

## Revendications

1. Dispositif ( 10 ) de réception de ligne, comprenant
- une première partie ( 1 ) de boîtier,
- une deuxième partie ( 2 ) de boîtier,
- un canal ( 3 ) d'entrée d'une ligne ( 4 ),
- un moyen ( 5 ) de relâchement de la traction,
dans lequel le moyen ( 5 ) de relâchement de la traction est conformé pour passer d'une première position ( 11 ) à une deuxième position ( 12 ), en étant conformé de manière
- à pouvoir, dans la première position ( 11 ), introduire la ligne ( 4 ) par le canal ( 3 ) d'entrée et
- à serrer, dans la deuxième position ( 12 ), la ligne ( 4 ) dans le canal ( 3 ) d'entrée,
le moyen ( 5 ) de relâchement de la traction ayant à cet effet, en outre, un moyen ( 6 ) de verrouillage, qui, lors du passage de la première position ( 11 ) à la deuxième position ( 12 ), coopère avec des moyens ( 7 ) de maintien montés dans la première partie ( 1 ) du boîtier et dans la deuxième partie ( 2 ) du boîtier, de manière à verrouiller entre elles les parties ( 1, 2 ) du boîtier,
dans lequel la première partie ( 1 ) du boîtier est reliée à pivotement à la deuxième partie ( 2 ) du boîtier pour replier les deux parties ( 1, 2 ) du boîtier en un boîtier, **caractérisé en ce que**
lorsque les parties ( 1, 2 ) du boîtier sont repliées, le moyen ( 5 ) de relâchement de la traction est placé entre les parties ( 1, 2 ) du boîtier, de manière à pouvoir se déplacer transversalement à un axe ( 3 ) longitudinal du canal ( 3 ) d'entrée.

2. Dispositif ( 10 ) de réception de ligne suivant la revendication 1, dans lequel les moyens ( 6 ) de verrouillage sont conformés en verrous ( 61, ..., 64 ) en forme de T et les moyens ( 7 ) de maintien en fentes ( 71, 72 ) longitudinales ayant des évidements ( 81, 82 ) sur la première position ( 11 ) .

3. Dispositif ( 10 ) de réception de ligne suivant la revendication 1 ou 2, dans lequel le moyen ( 5 ) de relâchement de la traction a une partie ( 13 ) filetée, dans laquelle est guidée une vis ( 14 ).

4. Dispositif ( 10 ) de réception de ligne suivant l'une des revendications 1 à 3, dans lequel le moyen ( 5 ) de relâchement de la traction est en forme de U.

5. Dispositif ( 10 ) de réception de ligne suivant l'une des revendications 1 à 4, ayant un logement ( 15 ) de réception d'un connecteur à fiche.
